# EUROPÄISCHE PATENTSCHRIFT

(11) **EP 0 154 157 B1**
(45) Veröffentlichungstag und Bekanntmachung des Hinweises auf die Patenterteilung: **09.01.1991**
(21) Anmeldenummer: 85100888.8
(22) Anmeldetag: 29.01.1985
(51) Int. Cl.: E04B 1/41, E04F 19/00

(54) **Ankerschiene**
Anchoring member
Profilé d'ancrage

(30) Priorität: 02.03.1984 DE 3407801
(43) Veröffentlichungstag der Anmeldung: 11.09.1985
(73) Patentinhaber: Unistrut Europe PLC, Bedford MK41 OHU (GB)
(72) Erfinder: Fricker, Siegfried, D-7258 Heimsheim (DE)
(74) Vertreter: Jackisch, Walter

(56) Entgegenhaltungen:
- DE-A- 2 619 182
- DE-B- 2 631 396
- US-A- 3 391 514

## Beschreibung

Die Erfindung betrifft eine Ankerschiene für die Bautechnik mit auf dem Schienensteg angeordneten Ausformungen, in denen Öffnungen vorgesehen sind, die von einem Verankerungsteil hintergriffen sind.

Eine derartige Ankerschiene ist aus der DE-PS 26 31 396 bekannt. Dort dienen als Verankerungsteile Stücke von T-Profilen, die sich mit Rippen auf den Ausformungen abstützen und deren in das Innere der Ankerschiene ragenden Enden durch Stauchung mit dem Ankerschienenrücken starr verbunden ist.

Diese konstruktive Gestaltung ermöglicht zwar eine ausreichende Stabilität, die verwendeten T-Profile mit den angeformten Stützrippen müssen jedoch separat hergestellt und auf eine geeignete Länge geschnitten werden, damit sie in die Öffnungen des Schienenrückens passen.

Die bekannten Ankerschienen müssen daher samt diesen Verankerungselementen werkseitig vollständig hergestellt werden, wodurch sich in hoher Aufwand und ein ungünstiges Transportvolumen ergeben; für verschiedenartige statische Belastungen und Ankerschiene-Querschnitte müssen entsprechend angepaßte T-Profile mit der speziellen Querschnittgestaltung auf Lager gehalten werden.

Darüberhinaus ist die Verbindung dieser Verankerungselemente mit zusätzlichen Bauteilen wie Bewehrungen oder Zugverteilerplatten nur durch Anschweißen dieser Bauteile möglich.

Die einstückige Ausführung des Verankerungselementes und der Zwang zur begrenzten Lagerhaltung nur einiger weniger derartiger Profilstücke erlaubt durch die Auswahl eines der zur Verfügung stehenden Profilstücke nur eine grobe Anpassung an die im Einzelfall vorliegenden geometrischen und statischen Bedingungen, die ihren Niederschlag in der Einbindetiefe des Verankerungselementes einerseits und der effektiven Tragfläche des Verankerungselementes andererseits finden, wobei letztere bei der vorbekannten Ankerschiene im wesentlichen durch die obere, abschließende Brücke des T-Profils gegeben ist.

Aufgabe der Erfindung ist es daher, eine derartige Ankerschiene mit Verankerungselementen rationeller herstellbar zu machen, insbesondere ohne Schweißarbeiten, und dabei mit wenigen, einfachen Bauteilen auszukommen, die eine präzise Anpassung auf alle praktisch vorkommenden statischen und geometrischen Erfordernisse beim jeweiligen Bauobjekt sicherstellen.

Diese Aufgabe wird erfindungsgemäß dadurch gelöst, daß die Ausformungen konusartig ausgebildet sind und in einen Hals auslaufen, dessen Symmetrie-Achse senkrecht zur Längsachse der Ankerschiene steht, und der zur kraftschlüssigen Aufnahme eines Teils des Schaftes eines als Verankerungsteil dienenden Schraubenbolzens ausgebildet ist, dessen Kopf die Ausformung hintergreift, und auf dessen Schaft mindestens ein zusätzliches Element zur Verankerung und/ oder Positionierung der Ankerschiene vorgesehenen ist.

Die hierzu erforderliche Ausformung läßt sich im Kaltpreßverfahren ohne Schwierigkeiten herstellen, die Form dieser Ausformung und der Durchmesser des Halses kann ohne weiteres so ausgebildet werden, daß beispielsweise eine übliche Senkkopfschraube dort mit ihrem Kopf einen sicheren Sitz findet, deren freies Ende von der Ankerschiene wegzeigt, und die mit der Innenfläche des Schienensteges bündig abschließt. Der ausgeformte Hals wirkt dabei einerseits als Führungselement für die Schraube und andererseits bewirkt er eine zusätzliche Stabilisierung des Schienensteges.

Damit ist einerseits erreicht, daß auf spezielle Profile als Verankerungsteile verzichtet werden kann, die Ausformungen mit ihrem Hals müssen lediglich an gängige Schraubentypen angepaßt sein.

Dies eröffnet die zusätzliche Möglichkeit, auf das freie Ende des Schraubenbolzens ein beliebiges Verankerungselement aufzubringen dessen Form und statische Eigenschaften auf den jeweiligen Anwendungsfall genau abgestimmt sein können. Insbesondere lassen sich bei der erfindungsgemäßen Lösung Einbindetiefe und lastabtragende Fläche unabhängig voneinander wählen, da die Länge des verwendeten Schraubenbolzens und andererseits auch der Abstand des im Einzelfall bevorzugten zusätzlichen Verankerungselementes vom Schienensteg vorgebbar ist.

Die erfindungsgemäße Lösung stellt somit im Vergleich zur gattungsgemäßen Ankerschiene einen wesentlichen Schritt in Richtung einer Standardisierung in dem Sinne dar, dass auf spezielle Bauteile verzichtet und stattdessen auf Teile zurückgegriffen werden kann die bei der Lagerhaltung ohnehin berücksichtigt sind.

Ein Ausführungsbeispiel der Erfindung ist in den Zeichnungen näher dargestellt, es zeigen:
Fig. 1: Eine schematische perspektivische Darstellung eines Teils der erfindungsgemäßen Ankerschiene mit dem Verankerungsteil,
Fig. 2: einen Schnitt senkrecht zur Längsachse der Ankerschiene durch das Verankerungsteil,
Fig. 3: eine Stirnansicht der am Schalungsbrett befestigten Ankerschiene,
Fig. 4: eine schematische Schnittdarstellung der eingebauten Ankerschiene.

Die Ankerschiene 10 weist in regelmäßigen Abständen kegel- oder kraterförmige Ausformungen 11 auf, die vom Schienensteg wegzeigen. Die Ausformung 11 läuft in ihrem oberen Teil in einen Hals 11 aus, der im wesentlichen zylindrisch geformt ist. Die innere Mantelfläche dere Ausformung 11 ist so geformt, daß sie einen sicheren Sitz für den Kopf 22 einer Senkkopfschraube 21 bietet, die in ein Innengewinde des Halses 11a eingeschraubt ist. Die auftretenden Zugkräfte bzw. Tragbelastungen werden durch die konusförmigen Seitenflächen des Schraubenkopfes 22 großflächig auf die inneren Mantelflächen der Ausformung 11 übertragen, und zwar gleichmäßig nach allen Seiten, so daß Kerbbeanspruchungen vermieden werden, die bei eckigen Öffnungsquerschnitten entstehen können.

Beidseitig der Ausformung 11 in Längsrichtung der Ankerschiene 10 sind kreisbogenförmige Sikken bzw. Rippen 12,13 ausgeformt, die auf einem gemeinsamen Kreis mit dem Mittelkpunkt der Ausformung 11 als Mittelpunkt angeordnet sind. Diese Sicken dienen zur Aussteifung des Schienensteges in den Krafteinleitungsbereichen der Ausformung 11 in die Ankerschiene sowie zur allgemeinen Aussteifung.

Auf das freie, vom Schienenrücken wegzeigende Ende des Schaftes 21 ist als zusätzliches Verankerungselement eine Mutter 23 aufgeschraubt, deren untere Ringfläche die Aufsattelfläche im Beton bildet.

Abweichend vom dargestellten Ausführungsbeispiel kann anstelle der Mutter 23 jedes beliebige Verankerungselement verwendet werden, sofern dies ein passendes Innengewinde aufweist oder lediglich eine ausreichende Bohrung, damit es zwischen zwei Muttern festgesetzt werden kann.

Die Figuren 3 und 4 zeigen je ein Beispiel für die Wahl spezieller Verankerungselemente.

In Figur 3 ist auf das freie Ende des Schraubenschaftes 21 als Positionierungselement eine Distanzhülse 24 aufgeschraubt, deren Fuß 24a auf dem Schalungsbrett 30 mit einem Nagel fixiert ist. Als Verankerungselement dient wiederum eine Mutter 23. Dadurch kann die Ankerschiene auf einfache Weise in einer vorgebbaren Hohe H, die der gewünschten Betonstärke entspricht, positioniert werden. Über die zueinander zeigenden Schenkelflächen 10a, 10b kann dann der Beton sauber abgezogen werden.

In Figur 4 ist in Abwandlung der Figuren 2 und 3 eine Ausführung dargestellt, bei der anstelle einer langen Schraube 21 mit Mutter 23 als Verankerungselement (gestrichelt dargestellt), eine verkürzte Schraube 21' mit einer aufgeschraubten Zugverteilerplatte 23' Verwendung findet. Dies ist insbesondere dann von Bedeutung, wenn nur eine geringe Betondicke zur Verfügung steht. In Figur 4 sind die beiden alternativ einsetzbaren Bauteile 21.23bzw.2T, 23'so dimensioniert, daß sie die gleichen Zugbelastungswerte ergeben, was sich in gemeinsamen Ausbruchkegel K andeutet, mit anderen Worten, eine geringere Einbindetiefe des Verankerungselementes läßt sich durch eine entsprechende Vergrößerung der Aufsattelfläche des Verankerungselementes kompensieren, und umgekehrt.

Die dargestellten Ausführungsbeispiele lassen auch erkennen, daß die Kombination bspw. einer Distanzhülse und einer Zugverteilerplatte auf derselben Schraube möglich ist, der Anzahl der Kombinationen ist kaum eine Grenze gesetzt, durch das freie Ende des Schraubenschaftes 21 sind also vielfältige Möglichkeiten zur kraftschlüssigen Befestigung zusätzlicher Verankerungselemente gegeben, die auf den jeweiligen Verwendungszweck und Einsatzort der Ankerschiene abgestimmt sein können.

Die großflächige, sich an den Verlauf des Schraubenkopfes anschmiegende Innenwandung der Ausformung 11 führt zu einer schonenden Krafteinleitung in die Ankerschiene, die sich in hervorragenden Zugbelastungswerten ausdrückt, die bei Anbringung der Rippen noch verbessert werden können.

## Patentansprüche

1. Ankerschiene für die Bautechnik, mit auf dem Schienensteg angeordneten Ausformungen, in denen Öffnungen vorgesehen sind, die von einem Verankerungsteil durchgriffen sind, dadurch gekennzeichnet, daß die Ausformungen (11) konusartig ausgebildet sind und in einen Hals (11a) auslaufen, dessen Symmetrie-Achse senkrecht zur Längsachse der Ankerschiene (10) steht, und der zur kraftschlüssigen Aufnahme eines Teiles des Schaftes (21) eines als Verankerungsteil dienenden Schraubenbolzens (20) ausgebildet ist, dessen Kopf (22) die Ausformung (11) hintergreift und auf dessen Schaft (21) mindestens ein zusätzliches Element zur Verankerung und/oder Positionierung der Ankerschiene aufbringbar ist.

2. Ankerschiene nach Anspruch 1, dadurch gekennzeichnet, daß zur kraftschlüssigen Aufnahme des Schaftes (21) im Hals (11a) ein Innengewinde eingeschnitten ist.

3. Ankerschiene nach Anspruch 1, dadurch gekennzeichnet, daß zur kraftschlüssigen Aufnahme des Schaftes (21) der Hals (11a) auf den Schaft (21) aufgepreßt ist.

4. Ankerschiene nach Anspruch 1, dadurch gekennzeichnet, daß als zusätzliches Element eine Zugverteilerplatte (23') aufbringbar ist.

5. Ankerschiene nach Anspruch 1, dadurch gekennzeichnet, daß als zusätzliches Element eine Distanzhülse (24) aufbringbar ist.

6. Ankerschiene nach Anspruch 1, dadurch gekennzeichnet, daß als zusätzliches Element eine Mutter (23) aufbringbar ist.

7. Ankerschiene nach Anspruch 4 bis 6, dadurch gekennzeichnet, daß die Mutter (23) als Muffe für andere Verankerungselemente mit Gewindebolzen dient.

8. Ankerschiene nach Anspruch 1, dadurch gekennzeichnet, daß mindestens eine Rippe (12, 13) neben der Ausformung (11) vorgesehen ist.

9. Ankerschiene nach Anspruch 8, dadurch gekennzeichnet, daß zwei kreisbogenförmige Rippen (12,13) vorgesehen sind, die konzentrisch um die Ausformung (11) liegen.

## Revendications

1. Profile d'ancrage pour le bâtiment, avec des formages disposés sur la traverse du rail, dans lesquels sont prévues des ouvertures, traversées par un élément d'ancrage, caractérisée en ce que les formages (11) sont réalisés en forme de cône et se terminent par un col (11 a), dont l'axe de symétrie se situe à la perpendiculaire de l'axe longitudinal du profilé d'ancrage (10), et dont la réalisation permet de loger, par force d'adhérence, une section de la tige (21) d'un boulon fileté (20), servant d'élément d'ancrage, dont la tête (22) enserre le formage (11), et sur la tige (21) duquel peut être placé un élément supplémentaire au moins, pour l'ancrage et/ou le positionnement du profilé d'ancrage.

2. Profilé d'ancrage suivant la revendication 1, caractérisé en ce qu'un taraudage est pratiqué dans le col (11a), pour loger la tige (21) par force d'adhérence.

3. Profilé d'ancrage suivant la revendication 1, caractérisé en ce que le col (11a) est emmanché sur la tige (21), pour loger la tige (21) par force d'adhérence.

4. Profilé d'ancrage suivant la revendication 1, caractérisé en ce qu'une plaque de répartition des efforts de traction (23') peut être mise en place, comme élément supplémentaire.

5. Profilé d'ancrage suivant la revendication 1, caractérisé en ce qu'une douille d'écartement (24) peut être mise en place, comme élément supplémentaire.

6. Profilé d'ancrage suivant la revendication 1, caractérisé en ce qu'un écrou (23) peut être mis en place, comme élément supplémentaire.

7. Profilé d'ancrage suivant les revendications 4 à 6, caractérisé en ce que l'écrou (23) sert de manchon pour d'autres éléments d'ancrage, munis d'un boulon fileté.

8. Profile d'ancrage suivant la revendication 1, caractérisé en ce qu'une nervure (12,13) au moins est prévue en dehors du formage (11).

9. Profilé d'ancrage suivant la revendication 8, caractérisé par deux nervures (12, 13) en forme d'arc de cercle, concentriques au formage (11).

## Claims

1. Tie bar for structural engineering, with shaped parts located on the bar web, in which shaped parts openings are provided, which are penetrated by an anchoring part, characterised in that the shaped parts (11) are constructed in the manner of a cone and taper into a neck (11a), whereof the axis of symmetry is pependicular to the longitudinal axis of the tie bar (10), and which is constructed to receive in a force-locking manner part of the shaft (21) of a screw bolt (20) serving as an anchoring part, whereof the head (22) engages behind the shaped part (11) and on its shaft (21), at least one additional member for anchoring and/or positioning of the tie bar may be located.

2. Tie bar according to Claim 1, characterised in that for receiving the shaft (21) in a force-locking manner, an internal thread is cut in the neck (11 a).

3. Tie bar according to Claim 1, characterised in that for receiving the shaft (21) in a force-locking manner, the neck (11a) is forced onto the shaft (21).

4. Tie bar according to Claim 1, characterised in that a tension distribution plate (23') may be fitted as an additional member.

5. Tie bar according to Claim 1, characterised in that a spacer sleeve (24) may be fitted as an additional member.

6. Tie bar according to Claim 1, characterised in that a nut (23) may be fitted as an additional member.

7. Tie bar according to Claims 4 to 6, characterised in that the nut (23) serves as a collar for other anchoring members with a threaded bolt.

8. Tie bar according to Claim 1, characterised in that at least one rib (12, 13) is provided beside the shaped part (11).

9. Tie bar according to Claim 8, characterised in that two ribs (12, 13) in the shape of a circular arc are provided, which lie concentrically around the shaped part (11).
